# FASCICULE DE BREVET EUROPEEN

(11) **EP 1 378 322 B1**
(45) Date de publication et mention de la délivrance du brevet: **06.09.2006**
(21) Numéro de dépôt: 02405561.8
(22) Date de dépôt: 04.07.2002
(51) Int. Cl.: B24B 31/027, B24B 31/06

(54) **Procédé et dispositif de polissage par abrasion des surfaces "au tonneau" avec deux mouvements oscillatoires**
Verfahren und bewegte Vorrichtung mit zwei Schwingungsbewegungen
Method and tumbling apparatus with two oscillating movements

(43) Date de publication de la demande: 07.01.2004
(73) Titulaire: BESTinCLASS SA, 1272 Genolier (VD) (CH)
(72) Inventeur: Von Gunten, Marco, 1027 Lonay (CH); Bordonado, Francis, 1120 La Boisse (CH)
(74) Mandataire: BOVARD AG

(56) Documents cités:
- EP-A- 0 922 530
- WO-A-00/29171
- US-A- 4 012 869
- US-A- 4 067 147

## Description

La présente invention concerne un procédé de polissage de pièces plus particulièrement mais non exclusivement métalliques, ainsi qu'un dispositif de polissage apte à mettre en oeuvre ce procédé, selon le préambule des revendications 1 et 5 respectivement. Document WO 0029171 décrit un procédé de polissage, ainsi qu'un dispositif de polissage selon le préambule des revendications 1 et 5 respectivement.

Les normes concernant la construction mécanique, en particulier les normes VSM (Vereins Schweizerischer Maschinen-Industieller) décrivent différents degrés d'état de surface ou de rugosité, respectivement de polissage, d'une pièce métallique. Les normes VSM 10230 et 10231 définissent douze degrés de rugosité allant de N1 à N12, le degré N1 correspondant au polissage le plus fin alors que N12 correspond à un état de surface grossier. Les machines de polissage actuelles permettent d'atteindre le degré N4 ou N3, les degrés N2 ou N1 ne pouvant être obtenus actuellement que par recouvrement de la surface à polir avec une couche métallique, par exemple par chromage. Un tel procédé de polissage par recouvrement présente plusieurs inconvénients. Notamment après un polissage mécanique de la pièce, il est nécessaire de reprendre cette pièce en effectuant une opération ultérieure de trempage dans un bain de chromage. Cette manière de procéder augmente les coûts de production et, de plus, l'épaisseur de chrome aussi faible soit-elle, modifie les dimensions mécaniques de la pièce qu'il est virtuellement impossible de retoucher par usinage.

On sait que les surfaces utiles de moules destinés à l'injection de pièces en matériau synthétique, doivent avoir un état de surface aussi parfait que possible, la durée de vie du moule, et corrélativement le coût des pièces moulées, étant directement fonction de cet état de polissage.

On peut aussi noter que pour certaines pièces moulées de forme complexe il est très difficile d'obtenir un état de surface uniformément satisfaisant, par exemple au niveau des portions en creux ou des faces intérieures, sur lesquelles il est par ailleurs difficile d'effectuer un chromage.

Un premier but de l'invention est donc de proposer un procédé de polissage permettant d'obtenir, par des moyens mécaniques pouvant être automatisés, un haut degré de polissage, par exemple au moins le degré N1, ceci pour une pièce métallique de forme quelconque, toutes les surfaces à polir pouvant être terminées selon le même degré de polissage et sans qu'il soit nécessaire de reprendre la pièce pour une opération ultérieure de recouvrement telle une opération de recouvrement par chromage.

Un autre but de l'invention est de proposer un dispositif de polissage qui permet de réaliser le procédé précédent, ledit dispositif pouvant comprendre des moyens permettant une conduite entièrement automatisée d'un cycle de polissage.

A cet effet, l'invention a pour objet un procédé de polissage selon les revendications 1.

L'invention a également pour objet un dispositif pour la mise en oeuvre du procédé selon la revendication 5.

L'invention sera mieux comprise à la lecture de la description ci-après faite à titre d'exemple non limitatif en regard du dessin ci-annexé qui représente schématiquement :
Figure 1 : vue de dessus, cuve de polissage d'un dispositif mettant en oeuvre le procédé de polissage de l'invention,
Figure 2 : dispositif de polissage selon l'état de la technique.
Figure 3 : une forme de réalisation préférentielle d'un dispositif de polissage selon l'invention

Tel que cela été annoncé, l'invention est relative à un procédé de polissage d'au moins une pièce 2 avec un produit de polissage 10 contenu dans une cuve 1, au moins une surface de la pièce 2 étant exposée au contact dudit produit de polissage 10.

Bien que cela n'apparaisse pas sur les dessins, le produit de polissage 10 comprend des particules à action polissante et un liquide dans lequel ces particules baignent.

Le produit de polissage n'étant pas l'objet de l'invention, la composition de ce produit ne sera pas détaillée.

D'une manière notable :
- on fixe chaque pièce 2 destinée à être polie à un support de pièce 1, 100 qui maintient cette pièce 2 au contact du produit de polissage 10, et
- on impose à au moins l'un des deux éléments que sont ledit support de pièce 1, 100 et ledit produit de polissage 10, au moins un premier mouvement oscillatoire A dont on choisit préalablement l'orientation, l'amplitude et la fréquence de manière à provoquer dans ledit produit de polissage 10 au moins un mouvement induit B, C qui engendre son déplacement au contact de la pièce 2.

Le respect de ces particularités techniques permet d'accentuer notablement l'action de polissage du produit de polissage 10, par rapport à une technique de polissage qui autorise un déplacement libre de la pièce 2 pendant la réalisation d'un mouvement induit de polissage quelconque qui est imposé au produit de polissage 10.

On provoque au moins un mouvement induit B, C, de nature sensiblement circulaire.

Lors de la fixation de la pièce 2 sur le support de pièce 1, 100, on supprime tous les degrés de liberté de la pièce 2 par rapport audit support 1, 100.

Selon une variante, lors de la fixation de la pièce 2 sur le support de pièce 1, 100, on supprime tous les degrés de liberté de la pièce 2 par rapport audit support 1, 100, à l'exception d'un degré de liberté en rotation autour d'un axe d'orientation prédéterminée.

On met en oeuvre un produit de polissage qui génère une action mécanique et une action chimique.

On impose à au moins l'un des deux éléments que sont ledit support 1, 100 et ledit produit de polissage 10, deux mouvements oscillatoires dont :
- un premier mouvement oscillatoire A réalisé dans un premier plan d'orientation déterminée par rapport à un plan horizontal et
- un deuxième mouvement oscillatoire D réalisé au moins dans une direction d'orientation déterminée par rapport audit premier plan.

Ces particularités techniques accroissent l'effet de polissage par rapport à un procédé selon lequel seul un mouvement dans un plan est mis en oeuvre.
- D'une part, on choisit une cuve 1 de forme telle que, lorsqu'elle est en situation d'être utilisée pour le polissage, elle présente dans différents plans horizontaux, une section transversale de forme polygonale ou sensiblement circulaire et,
- d'autre part, on impose à au moins l'un des deux éléments que sont ledit support 1, 100 et ledit produit de polissage 10, au moins ledit premier mouvement oscillatoire A desdits premier et deuxième mouvements oscillatoires.

On choisit une cuve 1 présentant une paroi latérale sensiblement verticale et un fond sensiblement plan et horizontal.

On constitue le support de pièce en utilisant la paroi de la cuve 1 dans une zone qui est exposée au contact du produit de polissage 10 et on impose à la dite cuve 1 au moins un premier mouvement oscillatoire A de manière telle que la pièce 2 soit déplacée dans le produit de polissage 10.

On constitue le support de pièce en utilisant un organe 100 distinct de la cuve 1 et, c'est à cet organe 100 qu'on impose au moins ledit premier mouvement oscillatoire A, cependant que cet organe 100 maintient la pièce 2 au contact dudit produit de polissage 10.

Suivant l'invention, on constitue le support de pièce en utilisant un organe 100 distinct de la paroi de la cuve 1 et,
- d'une part, on impose à la cuve 1 au moins un premier mouvement oscillatoire A et,
- d'autre part, on impose également à l'organe 100 qui constitue le support de pièce au moins un autre premier mouvement oscillatoire A choisi de manière telle que ce mouvement de l'organe 100 se combine au mouvement de la cuve 1, en vue de renforcer l'action de polissage.

Ci-après ce trouve décrit un mode de construction d'un dispositif de polissage 3 dont les caractéristiques techniques essentielles viennent d'être définies.

En se reportant aux figures on voit, une cuve de polissage 1 d'au moins une pièce 2 au moyen d'un produit de polissage 10 fluide. La cuve de polissage 1 est soumise à l'action d'un dispositif de déplacement 3 dit dispositif de polissage 3. Lorsque le dispositif de polissage 3 fonctionne, la cuve est animée de mouvements destinés à induire des mouvements du produit de polissage 10. En figure 1, afin de mieux illustrer les mouvements du produit de polissage 10 à l'intérieur de la cuve 1, aucune pièce mécanique à polir n'a été représentée. La cuve 1 est animée d'un premier mouvement oscillatoire A réalisé selon un plan sensiblement horizontal. Ce premier mouvement peut être illustré par le parcours de chacun des points constitutifs de la cuve 1, par exemple les quatre coins, sur un cercle, selon une direction représentée par les flèches A, dans un plan parallèle au plan du dessin, une face donnée de la cuve restant toujours parallèle à elle-même au cours de ce mouvement. Une autre position de la cuve 1 au cours de ce premier mouvement a été représentée en 1A. Ce premier mouvement oscillatoire A est complété par un second mouvement réalisé selon une direction perpendiculaire à l'horizontale, c'est-à-dire selon une direction sensiblement verticale. La manière dont sont produits ces mouvements sera décrite plus après.

Pour une amplitude donnée et pour une vitesse déterminée du premier mouvement de la cuve 1, le mélange 10 qu'elle contient est animé de mouvements induits de nature sensiblement circulaire comme cela est représenté en figure 1. On distingue un déplacement principal B, sensiblement central, et des déplacements C secondaires, sensiblement périphériques.

Le principe du procédé consiste donc à imposer un mouvement oscillatoire composé à la cuve 1 tel que des déplacements soient créés dans le produit de polissage 10. On comprend que si on fixe une pièce métallique 2 dans la cuve 1, - voir figure 2 -, qu'on la recouvre du produit de polissage 10 et qu'on imprime le mouvement décrit plus avant à la cuve, il se créera une pluralité de déplacements autour de la pièce 2, ces déplacements provenant du mouvement imposé à la cuve 1 en coopération avec les irrégularités de forme de la pièce en regard des irrégularités de forme de la cuve. De préférence la pièce 2 ne sera pas disposée au centre de la cuve, tout d'abord pour créer un balourd, augmentant de ce fait l'amplitude du mouvement de translation en rotation, puis pour augmenter l'effet sensiblement circulaire. Les déplacements B et C représentés sur la figure 1 correspondent à des déplacements produits lorsque la cuve ne contient pas la pièce 2 à polir ; on peut constater que lorsqu'une ou plusieurs pièces sont disposées dans la cuve, il se produit encore d'autres déplacements de même que des déplacements selon des axes différents de ceux représentés, provenant des irrégularités de forme des pièces ainsi que du mouvement d'oscillation perpendiculaire au plan de la figure mentionnée précédemment.

Le produit de polissage 10 effectuant le polissage sous l'action des déplacements décrits peut être n'importe quel produit de polissage connu, se présentant sous forme liquide ou pâteuse.

Un dispositif permettant la mise en mouvement de la cuve de polissage selon les mouvements induits sensiblement circulaires qui ont été mentionnés est décrit plus après et se trouve représenté à la figure 2. Le dispositif de polissage 3 est constitué d'un bâti 30 reposant par des amortisseurs 31 connus de la technique sur le sol, ceci afin de limiter la transmission des vibrations à l'environnement. Un moteur 32, de préférence un moteur électrique, entraîne en rotation un axe vertical 33, par l'intermédiaire de deux poulies et d'une courroie selon la forme d'exécution représentée. L'axe vertical 33 est composé de deux portions, une portion inférieure 33A et une portion supérieure 33B, la portion inférieure 33A entraînant en rotation la portion supérieure 33B, mais cette portion supérieure pouvant coulisser axialement par rapport à la portion inférieure 33A. Par exemple, la partie supérieure de la portion inférieure 33A est constituée d'un tube, dans lequel la partie inférieure de la portion supérieure 33B est engagée de manière coulissante, une clavette assurant la transmission du mouvement de rotation entre les deux portions d'axe sans empêcher le coulissement relatif axial des deux portions d'axes. La partie inférieure de la portion inférieure 33A de l'axe 33 est maintenue par un premier roulement 34 dont la cage extérieure est maintenue rigidement par un support fixé au bâti 30. La partie supérieure de la portion supérieure 33B de l'axe 33 fait saillie hors de bâti 30 par une ouverture de sa face supérieure et est maintenue dans un deuxième roulement 35 dont la cage extérieure est maintenue sur un plateau oscillant 36. Le plateau oscillant 36 est fixé au bâti 30 par l'intermédiaire de moyens à ressort, par exemple une pluralité de ressorts à boudin relativement rigides 37, disposés sur la périphérie du plateau oscillant 36, de manière à le conserver dans un plan sensiblement horizontal. Une masselotte de déséquilibrage 38 est fixée à la portion supérieure d'axe 33B. La cuve 1 est fixée à la face supérieure du plateau oscillant 36 par des moyens de fixation démontables 11.

L'axe de rotation 33, mis en rotation comme indiqué par le moteur 32, pivote entre les deux roulements 34 et 35. Etant donné qu'un seul de ces roulements, et précisément celui du bas référencé 34 est fixé au bâti et que l'autre, celui référencé 35 est fixé au plateau oscillant 36, quant à lui relié uniquement par les ressorts 37 au bâti 30, l'axe 33 aura tendance à prendre un mouvement de rotation oscillant autour de la direction verticale, la composante oscillation étant transmise au dit plateau oscillant 36. La présence de la masselotte 38 à proximité de l'extrémité supérieure de l'axe 33 a tendance à augmenter ce mouvement d'oscillation. La période de rotation du mouvement de translation en rotation correspond à la vitesse de rotation de l'axe 33 alors que son amplitude dépend des masses en mouvement et en particulier du balourd qu'elles représentent par rapport à l'axe vertical. Les ressorts 37 sont choisis avec une rigidité suffisante pour limiter l'amplitude du mouvement. La mise en rotation du dispositif comme décrite ci-dessus, imposant ainsi le mouvement de translation en rotation selon un plan sensiblement horizontal décrit précédemment, impose des contraintes aux ressorts 37 lesquels imposent alors, en plus du premier mouvement oscillatoire A dans un plan sensiblement horizontal, un deuxième mouvement oscillatoire D dans une direction sensiblement verticale tel un léger mouvement d'oscillation comme repéré en D. La fréquence et l'amplitude de ce deuxième mouvement oscillatoire D dépendent essentiellement des masses en mouvement, des caractéristiques des ressorts, ainsi que de l'amplitude et de la fréquence du premier mouvement oscillatoire A de la cuve. Le coulissement relatif des deux portions d'axe 33A et 33B est destiné à absorber le deuxième mouvement oscillatoire D ainsi qu'à compenser le fléchissement des ressorts 37 lorsque le plateau oscillant 36 est chargé de la cuve 1 contenant les pièces à polir ainsi que le produit de polissage 10.

Le dispositif 3 est complété d'une partie électronique 39A, éventuellement programmable, commandant le moteur 32, ainsi que d'un tableau de commande 39B schématisé avec un clavier et deux boutons poussoirs.

La cuve 1 peut être fermée par un couvercle (non représenté sur la figure).

Suivant l'invention, le dispositif de polissage comprend :
- un organe 100 qui, distinct de la cuve 1, constitue le support de pièce, et,
- un premier moyen fonctionnel 50 pour imposer à la cuve 1 au moins le premier mouvement oscillatoire A et,
- un deuxième moyen fonctionnel 60 pour imposer à l'organe 100 qui constitue le support de pièce au moins un autre premier mouvement oscillatoire A choisi de manière telle que ce mouvement de l'organe 100 se combine au mouvement de la cuve 1, en vue de renforcer l'action de polissage.

Le deuxième moyen fonctionnel 60 pour imposer au moins le premier mouvement oscillant au bras 100 est avantageusement de même nature que le premier moyen fonctionnel 50.

Avantageusement, mais de manière non limitative, le dispositif de polissage comprend deux moteurs 32 indépendants.

De manière remarquable, le dispositif de polissage 3 comprend un moyen 101 commandé de déplacement multi-directionnel d'au moins la partie du bras 100 qui supporte au moins une pièce 2, de manière à constituer un moyen de manipulation d'au moins une telle pièce 2.

Cette particularité technique permet la manipulation mécanique d'au moins une pièce 2 en vue de son chargement et déchargement dans la cuve 1, à savoir, en début et en fin de cycle.

Egalement, l'existence d'un tel moyen 101 de manipulation permet de faciliter la réalisation d'un contrôle en cours de cycle de polissage.

Cette mécanisation du chargement et du déchargement peut avantageusement être automatisée.

Ci-après se trouve décrit un cycle complet de polissage qui ne fait pas partie de l'invention, comportant une étape de préparation de la cuve 1. Dans une cuve 1 vide, on place une ou plusieurs pièces à polir 2 de manière à ce qu'elles ne soient pas directement en contact entre elles ni avec les parois de la cuve. Les pièces sont fixées à l'intérieur de la cuve, par tout moyen convenable 12, de telle manière à ce qu'elles soient fixées rigidement et que leur fixation ne soit pas détruite sous l'effet des vibrations. De préférence les pièces de fixation appuieront sur les pièces à polir par des surfaces desdites pièces ne nécessitant pas de polissage ; si cela ne s'avérerait pas possible, il conviendra ultérieurement, après avoir poli une première partie de la pièce, de démonter l'assemblage, de modifier la fixation de cette pièce afin qu'elle appuie sur une portion déjà polie et de reprendre le polissage afin de polir les portions de surface auparavant masquées par la fixation. Lorsqu'une ou des portions de surfaces ne doivent pas être polies, il est possible de les protéger en les recouvrant d'une cire de protection ou plus simplement encore d'un ruban adhésif. Lorsque les pièces 2 sont bien fixées dans la cuve 1, on remplit la cuve avec le produit de polissage 10, de manière à recouvrir les pièces à polir. La cuve 1 est ensuite disposée sur le plateau oscillant 36, qui y est fixée par les moyens de fixation 11, et ensuite le cycle de polissage est commandé via le tableau de commande 39B. Ce tableau de commande 39B peut être très simple, ne commandant que la mise en route ou l'arrêt du moteur ainsi que sa vitesse et son sens de rotation. D'autres paramètres peuvent aussi être introduits par ce tableau de commande ou par d'autres moyens par exemple tenant compte de la masse des pièces à polir et de l'état de surface de départ, on peut déterminer la durée du cycle de polissage et commander un ou plusieurs changements de sens de rotation et de vitesse du moteur durant le cycle.

En fin de cycle de polissage, la cuve 1 est retirée du plateau 36, le produit de polissage est retiré de la cuve, les pièces polies sont aussi retirées de la cuve et sont ensuite soigneusement lavées. Les composants liquides du produit de polissage sont retirés du mélange et sont ensuite régénérés ou détruits s'ils ne peuvent pas être récupérés. Les particules sont aussi lavées et récupérées pour un prochain usage.

Avec un procédé de polissage, et un dispositif de polissage tels que décrits ci-dessus, il est possible d'obtenir un polissage correspondant à un degré de rugosité au moins égal à N1 de pièces métalliques de toutes formes, ceci par des moyens mécaniques relativement simples pouvant être automatisés.

## Revendications

1. Procédé de polissage d'au moins une pièce (2) avec un produit de polissage (10) contenu dans une cuve (1), au moins une surface de la pièce (2) étant exposée au contact dudit produit de polissage (10), selon lequel,
- on fixe chaque pièce (2) destinée à être polie à un support de pièce (1, 100) qui maintient cette pièce (2) au contact du produit de polissage (10);
- on impose à au moins l'un des deux éléments que sont ledit support de pièce (1, 100) et ledit produit de polissage (10), au moins un premier mouvement oscillatoire (A) dont on choisit préalablement l'orientation, l'amplitude et la fréquence de manière à provoquer dans ledit produit de polissage (10) au moins un mouvement induit (B, C) qui engendre son déplacement au contact de la pièce (2);
- d'une part, on impose à la cuve (1) au moins un premier mouvement oscillatoire (A);
ce procédé étant **caractérisé en ce qu**'on constitue le support de pièce en utilisant un organe (100) distinct de la paroi de la cuve (1) ;
- d'autre part, on impose également à l'organe (100) qui constitue le support de pièce au moins un autre premier mouvement oscillatoire (A) choisi de manière telle que ce mouvement de l'organe (100) se combine au mouvement de la cuve (1), en vue de renforcer l'action de polissage.

2. Procédé de polissage selon la revendication 1 **caractérisé en ce qu**'on impose à au moins l'un des deux éléments que sont ledit support (1, 100) et ledit produit de polissage (10), deux mouvements oscillatoires dont :
- un premier mouvement oscillatoire (A) réalisé dans un premier plan d'orientation déterminée par rapport à un plan horizontal et
- un deuxième mouvement oscillatoire (D) réalisé au moins dans une direction d'orientation déterminée par rapport audit premier plan.

3. Procédé de polissage selon l'une des revendications 1 ou 2 **caractérisé en ce que** :
- on choisit une cuve (1) de forme telle que, lorsqu'elle est en situation d'être utilisée pour le polissage, elle présente dans différents plans horizontaux, une section transversale de forme polygonale ou sensiblement circulaire.

4. Procédé de polissage selon la revendication 3 **caractérisé en ce qu**'on choisit une cuve (1) présentant une paroi latérale sensiblement verticale et un fond sensiblement plan et horizontal.

5. Dispositif pour la mise en oeuvre du procédé selon l'une quelconque des revendications 1 à 4, comprenant une cuve (1) contenant un produit de polissage (10) et un premier moyen fonctionnel (50) pour imposer à la cuve (1) au moins un premier mouvement oscillatoire (A) et,
- un organe (100) qui, distinct de la cuve (1), constitue le support de pièce; et, **caractérisé en ce qu**'il comprend
- un deuxième moyen fonctionnel (60) pour imposer à l'organe (100) qui constitue le support de pièce au moins un autre premier mouvement oscillatoire (A) choisi de manière telle que ce mouvement de l'organe (100) se combine au mouvement de la cuve (1), en vue de renforcer l'action de polissage.

6. Dispositif de polissage selon la revendication 5 **caractérisé en ce qu**'il comprend un premier moyen fonctionnel (50) pour imposer à au moins l'un des deux éléments que sont ledit support et le produit de polissage, deux mouvements oscillatoires dont :
- un premier mouvement oscillatoire (A) réalisé dans un premier plan d'orientation déterminée par rapport à un plan horizontal,
- un deuxième mouvement oscillatoire (D) réalisé au moins dans une direction d'orientation déterminée par rapport audit premier plan, et
les amplitudes et fréquences de ces premier et deuxième mouvements étant prédéterminées de manière à provoquer dans ledit produit de polissage (10) au moins un mouvement induit (B, C) qui engendre son déplacement au contact de la pièce (2).

7. Dispositif de polissage selon la revendication 5 ou 6 **caractérisé en ce qu**'il comprend un bâti (30) et au moins l'un desdits premier et deuxième moyens fonctionnels (50, 60), au moins l'un de ces moyens fonctionnels (50, 60) comportant des moyens d'entraînement en rotation (32) d'un axe sensiblement vertical (33), une portion d'extrémité (33A) dudit axe étant maintenue par un premier dispositif à roulement (34) dont la cage extérieure est fixée au bâti (30), l'autre extrémité (33B) dudit axe faisant saillie par une ouverture de la face supérieure du bâti et supportant un plateau oscillant (36), disposé horizontalement, par l'intermédiaire d'un second dispositif à roulement (35) dont la cage extérieure est fixée audit plateau, ledit plateau étant d'autre part relié au bâti par des moyens à ressort (37) et pourvu de moyen de fixation d'un support de pièce (2) telle la cuve (1) ou l'organe support (100).

8. Dispositif de polissage selon la revendication 7 **caractérisé en ce que** l'axe sensiblement vertical (33) comprend une masse de déséquilibrage (38) disposée à proximité de son extrémité supérieure (33B).

9. Dispositif de polissage selon l'une des revendications 7 ou 8 **caractérisé en ce que** l'axe sensiblement vertical (33) est constitué de deux portions d'axe (33A, 33B) dans le prolongement l'une de l'autre et pouvant coulisser l'une par rapport à l'autre dans la direction axiale.

10. Dispositif de polissage selon l'une des revendications 7 à 9 **caractérisé en ce que** les moyens motorisés (32) sont aptes à entraîner l'axe (33), respectivement le plateau oscillant (36) et la cuve de polissage (1) selon deux sens de rotation.

11. Dispositif de polissage selon l'une des revendications 6 à 10, **caractérisé en ce qu**'il comprend en outre des moyens de commande automatique (39A, 39B) de cycles de polissage.

12. Dispositif de polissage selon l'une des revendications 6 à 11, **caractérisé en ce qu**'il comprend un moyen (101) commandé de déplacement multi-directionnel d'au moins la partie du bras (100) qui supporte au moins une pièce (2), de manière à constituer un moyen de manipulation d'au moins une telle pièce (2) et à autoriser la manipulation mécanique d'au moins une pièce (2) en vue de son chargement et déchargement dans la cuve (1), à savoir, notamment, en début et en fin de cycle de polissage, ainsi qu'en cours de cycle en vue de la réalisation d'un contrôle en cours dudit cycle.

## Claims

1. Method of polishing at least one piece (2) with a polishing product (10) contained in a tank (1), at least one surface of the piece (2) being exposed to the contact of said polishing product (10), according to which
- each piece (2) intended to be polished is fixed to a piece support (1, 100) which holds this piece (2) in contact with the polishing product (10);
- imparted to at least one of the two elements, which are said piece support (1, 100) and said polishing product (10), is at least a first oscillatory movement (A) of which the orientation, the amplitude and the frequency is selected beforehand in such a way as to bring about in said polishing product (10) at least one induced movement (B, C) which engenders its displacement in contact with the piece (2);
- the piece support is formed by using an element (100) separate from the wall of the tank (1);
- on the one hand, at least a first oscillatory movement (A) is imparted to the tank (1);
this method being **characterised in that**
- on the other hand, likewise imparted to the element (100) which constitutes the piece support is at least one other first oscillatory movement (A) selected such that this movement of the element (100) combines with the movement of the tank (1), with a view to reinforcing the action of polishing.

2. Polishing method according to claim 1, **characterised in that** imparted to at least one of the two elements, which are said support (1, 100) and said polishing product (10), are two oscillatory movements, being:
- a first oscillatory movement (A) achieved in a first plane of predetermined orientation with respect to a horizontal plane, and
- a second oscillatory movement (D) achieved at least in a predetermined direction of orientation with respect to said first plane.

3. Polishing method according to one of the claims 1 or 2, **characterised in that**:
- a tank (1) is selected of shape such that when it is in position to be used for the polishing, it has in different horizontal planes a cross section of polygonal or substantially circular shape.

4. Polishing method according to claim 3, **characterised in that** a tank (1) is selected having a substantially vertical lateral wall and a substantially flat and horizontal bottom.

5. Device for implementing the method according to any one of the claims 1 to 4, comprising a tank (1) containing a polishing product (10) and a first functional means (50) for imparting to the tank (1) at least a first oscillatory movement (A), and
- an element (100) which, separate from the tank (1), constitutes the piece support; and **characterised in that** it comprises
- a second functional means (60) for imparting to the element (100) which constitutes the piece support at least one other first oscillatory movement (A) selected such that this movement of the element (100) combines itself with the movement of the tank (1), with a view to reinforcing the action of polishing.

6. Polishing device according to claim 5 **characterised in that** it comprises a first functional means (50) for imparting to at least one of two elements which are said support and the polishing product, two oscillatory movements, being:
- a first oscillatory movement (A) achieved in a first plane of predetermined orientation with respect to a horizontal plane,
- a second oscillatory movement (D) achieved at least in a direction of predetermined orientation with respect to said first plane, and
the amplitudes and frequencies of these first and second movements being predetermined in such a way as to bring about in said polishing product (10) at least one induced movement (B, C) which engenders its displacement in contact with the piece (2).

7. Polishing device according to claim 5 or 6, **characterised in that** it comprises a frame (30) and at least one of said first and second functional means (50, 60), at least one of these functional means (50, 60) including means of driving in rotation (32) a substantially vertical shaft (33), an end portion (33A) of said shaft being held by a first rolling device (34) whose outer cage is fixed to the frame (30), the other end (33B) of said shaft protruding through an opening in the upper face of the frame and supporting an oscillating plate (36), disposed horizontally, through the agency of a second rolling device (35) whose outer cage is fixed to said plate, said plate being, on the other hand, connected to the frame by spring means (37) and being provided with a means of fixing a piece support (2) such as the tank (1) or the support element (100).

8. Polishing device according to claim 7, **characterised in that** the substantially vertical shaft (33) comprises an imbalance weight (38) disposed in proximity to its upper end (33B).

9. Polishing device according to one of the claims 7 or 8, **characterised in that** the substantially vertical shaft (33) is made up of two shaft portions (33A, 33B), in prolongation one of the other, and being able to slide, one with respect to the other, in the axial direction.

10. Polishing device according to one of the claims 7 to 9 **characterised in that** the motorised means (32) are able to drive the shaft (33), or respectively the oscillating plate (36) and the polishing tank (1) in two directions of rotation.

11. Polishing device according to one of the claims 6 to 10, **characterised in that** it further comprises means of automatic control (39A, 39B) of polishing cycles.

12. Polishing device according to one of the claims 6 to 11, **characterised in that** it comprises a controlled means (101) of multi-directional displacement of at least the part of the arm (100) which supports at least one piece (2), so as to constitute a means of manipulation of at least one such piece (2) and to permit the mechanical manipulation of at least one piece (2) with a view to its loading and unloading in the tank (1), i.e. in particular at the beginning and at the end of the polishing cycle, as well as during the cycle with a view to achieving a control in the course of said cycle.

## Patentansprüche

1. Polierverfahren zum Polieren von mindestens einem Werkstück (2) mit einem in einer Wanne (1) enthaltenen Poliermittel (10), wobei mindestens eine Fläche des Werkstücks (2) in Kontakt mit dem genannten Poliermittel (10) gebracht wird, in welchem
- jedes zu polierende Werkstück (2) an einem Werkstückhalter (1, 100) befestigt wird, der dieses Werkstück (2) in Kontakt mit dem Poliermittel (10) hält;
- mindestens eines der beiden Elemente, und zwar der Werkstückhalter (1, 100) und das Poliermittel (10), gezwungen wird, eine erste Schwingungsbewegung (A) auszuführen, deren Orientierung, Schwingungsweite und Häufigkeit vorab ausgewählt werden, um in dem Poliermittel (10) mindestens eine induzierte Bewegung (B, C) zu verursachen, die bei Berührung des Werkstückes (2) seine Bewegung erzeugt;
- wobei der Werkstückhalter durch Verwendung eines von der Wand der Wanne (1) getrennten Organs (100) gebildet ist;
- einerseits die Wanne (1) mindestens eine erste Schwingungsbewegung (A) gezwungenermaßen ausführt;
**dadurch gekennzeichnet,**
**dass** andererseits das den Werkstückhalter bildende Organ (100) mindestens eine weitere erste Schwingungsbewegung (A) ebenfalls gezwungenermaßen derart ausführt, dass diese Bewegung des Organs (100) mit der Bewegung der Wanne (1) kombiniert wird, um die Polierwirkung zu verstärken.

2. Polierverfahren nach Anspruch 1, **dadurch gekennzeichnet, dass**, mindestens eines der beiden Elemente, und zwar der Werkstückhalter (1, 100) und das Poliermittel (10), gezwungenermaßen zwei Schwingungsbewegungen vollzieht, wobei
- eine erste Schwingungsbewegung (A) in einer ersten relativ zu einer waagerechten Ebene bestimmten Ebenen ausgeführt ist, und
- eine zweite Schwingungsbewegung (D) in mindestens einer relativ zu der genannten ersten Ebene bestimmten Orientierungsrichtung ausgeführt ist.

3. Polierverfahren nach einem der Ansprüche 1 oder 2, **dadurch gekennzeichnet dass**,
- die Form einer Wanne (1) derart ausgewählt wird, dass sie bei einer Verwendung in einem Poliervorgang in verschiedenen waagerechten Ebenen einen polygonförmigen oder wesentlich kreisförmigen Querschnitt aufweist.

4. Polierverfahren nach Anspruch 3, **dadurch gekennzeichnet, dass** die Wanne (1) derart ausgewählt ist, dass sie eine wesentlich vertikale Seitenwand und einen wesentlich ebenen und waagerechten Boden aufweist.

5. Vorrichtung zur Ausführung des Verfahrens nach irgendeinem der Ansprüche 1 bis 4, mit einer Wanne (1), die ein Poliermittel (10) und ein erstes zweckmäßiges Mittel (50), um die Wanne (1) dazu zu bringen, mindestens eine erste Schwingungsbewegung (A) auszuführen und ein Organ (100) enthält, der getrennt von der Wanne (1) den Werkstückhalter bildet, **dadurch gekennzeichnet, dass** sie
- ein zweites zweckmäßiges Mittel (60) umfasst, um das den Werkstückhalter bildende Organ (100) dazu zu bringen, mindestens eine weitere ausgewählte erste Schwingungsbewegung (A) derart auszuführen, dass die Bewegung des Organs (100) mit der Bewegung de Wanne (1) kombiniert ist, um die Polierwirkung zu verstärken.

6. Poliervorrichtung nach Anspruch 5, **dadurch gekennzeichnet, dass** sie ein erstes zweckmäßiges Mittel (50) umfasst, um mindestens eines von beiden Elementen, und zwar den genannten Halter und das Poliermittel, dazu zu bringen, zwei Schwingungsbewegungen auszuführen, wobei
- eine erste Schwingungsbewegung (A) in einer ersten zu einer horizontalen Ebene definierten Orientierungsebene ausgeführt ist, und
- eine zweite Schwingungsbewegung (D) in einer zu der gesagten ersten Ebene definierten Orientierungsrichtung ausgeführt ist, und
wobei die Häufigkeit und die Schwingungsweite der ersten und zweiten Bewegungen vorbestimmt sind, um in dem Poliermittel (10) mindestens eine induzierte Bewegung (B, C) zu erzeugen, die seine Verschiebung bei der Berührung mit dem Werkstück (2) verursacht.

7. Poliervorrichtung nach Anspruch 5 oder 6, **dadurch gekennzeichnet, dass** sie ein Gestell (30) und mindestens eines der genannten ersten und zweiten zweckmäßigen Mittel (50, 60) aufweist, wobei eines dieser zweckmäßigen Mittel Mittel (32) zum Drehbarenantrieb einer wesentlich waagerechten Achse (33) umfasst, wobei ein Endabschnitt (33A) der gesagten Achse durch eine erste Laufwerkeinrichtung (34) festgehalten wird, deren äußerer Käfig an dem Gestell (30) befestigt ist, das andere Ende (33B) der gesagten Achse aus eine Öffnung der Oberseite des Gestells herausragt und eine waagerecht angeordnete Schwingungsplatte (36) über eine zweite Laufwerkvorrichtung (35) trägt, deren äußerer Käfig an der gesagten Platte befestigt ist, wobei die gesagte Platte andererseits an dem Gestell durch Federmittel (37) verbunden und mit Mitteln zur Befestigung eines Werkstückhalters (2), wie zum Beispiel der Wanne (1) oder des Tragorgans (100), versehen ist.

8. Poliervorrichtung nach Anspruch 7, **dadurch gekennzeichnet, dass** die wesentlich senkrechte Achse (33) eine im Bereich ihrer oberen Ende (33B) angeordnete Unwuchtmasse (38) aufweist.

9. Poliervorrichtung nach einem der Ansprüche 7 oder 8, **dadurch gekennzeichnet, dass** die wesentlich senkrechten Achse (33) mit zwei sich aneinander anschließenden Achsenabschnitten (33A, 33B) gebildet ist, die zueinander in der Achsenrichtung verschiebbar sind.

10. Poliervorrichtung nach einem der Ansprüche 7 oder 8, **dadurch gekennzeichnet, dass** die motorangetriebenen Mittel (32) geeignet sind, die Achse (33) beziehungsweise die Schwingungsplatte (36) und die Polierwanne (1) in zwei Drehrichtungen anzutreiben.

11. Poliervorrichtung nach einem der Ansprüche 6 bis 10, **dadurch gekennzeichnet, dass** sie des Weiteren Steuermittel zur automatischen Steuerung (39A, 39B) der Polierzyklen umfasst.

12. Poliervorrichtung nach einem der Ansprüche 6 bis 11, **dadurch gekennzeichnet, dass** sie ein multidirektional gesteuertes Bewebungsmittel (101) zur Bewegung mindestens eines Armteils (100) umfasst, das mindestens ein Werkstück (2) trägt, um ein Handhabungsmittel zur Handhabung mindestens eines solchen Werkstückes (2) zu bilden und die mechanische Handhabung mindestens eines Werkstückes (2) zum Laden und Entladen desselben in die Wanne(1) und zwar am Anfang und am Ende sowie im Lauf eines Polierzyklus zu ermöglichen, und somit eine Kontrolle im Verlauf des gesagten Zyklus zu gewährleisten.
